# EUROPÄISCHE PATENTSCHRIFT

(11) **EP 3 154 886 B1**
(45) Veröffentlichungstag und Bekanntmachung des Hinweises auf die Patenterteilung: **04.09.2019**
(21) Anmeldenummer: 15723425.3
(22) Anmeldetag: 16.04.2015
(51) Int. Cl.: B65H 18/26, D01G 27/02, B65H 18/02

(54) **WICKELMASCHINE ZUR ERZEUGUNG VON WATTEWICKELN UND VERFAHREN ZUM WICKELN VON FASERBÄNDERN**
WINDING MACHINE FOR PRODUCING LAP ROLLS AND METHOD FOR WINDING SLIVERS
MACHINE D'ENROULEMENT POUR GÉNÉRER DES ENROULEMENTS DE OUATE ET PROCÉDÉ D'ENROULEMENT DE BANDES FIBREUSES

(30) Priorität: 12.06.2014 DE 102014108222
(43) Veröffentlichungstag der Anmeldung: 19.04.2017
(73) Patentinhaber: Trützschler GmbH & Co. KG, 41199 Mönchengladbach (DE)
(72) Erfinder: SAEGER, Nicole, 50259 Pulheim (DE); FRIEDRICH, Roland, 41366 Schwalmtal (DE); FELDER, Martin, 41061 Mönchengladbach (DE)
(86) Internationale Anmeldenummer: PCT/EP2015/000792
(87) Internationale Veröffentlichungsnummer: WO 2015/188902

(56) Entgegenhaltungen:
- EP-A2- 0 140 168
- CH-A- 283 013

## Beschreibung

Die Erfindung betrifft eine Wickelmaschine zum Wickeln von Faserbändern aus Watte, mit einer Wickeleinheit, auf oder in der ein Wickel gebildet wird, wobei die Wickelmaschine eine Vorrichtung zum Erzeugen einer Wickelkraft auf den Wattewickel aufweist.

Weiterhin betrifft die Erfindung ein Verfahren zum Wickeln von Faserbändern.

Die heute übliche Speisung von Flachkämmmaschinen erfolgt durch Wattewickel, die zuvor in Wickelmaschinen aus einzelnen Bändern erzeugt wurden. Dazu erhält die Wickelmaschine die Vorlage in Bandform von mindestens einer Strecke, wobei die Vorlage in runden oder rechteckigen Kannen zwischengespeichert wird. Die Wickelmaschine besteht üblicherweise aus einer Wickeleinheit mit mindestens zwei Wickelwalzen, auf denen mittels einer Hülse der Wattewickel gebildet wird. Der Wickeleinheit vorgelagert sind in der Regel mindestens ein Paar Druckwalzen, die die Bänder umlenken, komprimieren und/oder ggf. verstrecken. Vor den Druckwalzen ist ein Einlaufbereich angeordnet, indem eine weitere Verdichtungseinheit oder ein Glätter angeordnet sein kann.

Die Qualität des erzeugten Wickels ist mit entscheidend für die Produktivität der nachfolgenden Kämmmaschine, sowie die erzeugbare Kammzugqualität und den erforderlichen Kämmlingsanteil. Eine hohe Gleichmäßigkeit, geringe Haarigkeit und ein gutes Abrollverhalten zeichnen einen guten Wickel aus, damit die Kämmmaschine mit möglichst geringem Stillstand läuft. Diese Merkmale können nicht erreicht werden, wenn beim Wickelvorgang durch mitgeführte Luft bei zu hohen Wickelgeschwindigkeiten große Blasen auftreten. Der Wickel wird ungleichmäßig und teilweise sogar unbrauchbar. Mit zunehmender Anzahl an Wattelagen steigt die Blasenbildung während des Wickelprozesses.

In der EP 0945080 A2 wird eine Wickelmaschine beschrieben, in der der Wattewickel durch ein umlaufendes Band erzeugt wird. Die Wickelmaschine weist mehrere Sensoren und Messeinrichtungen auf, mit denen indirekt der Wickeldurchmesser bestimmt wird, um den Wickeldruck mit steigendem Wickeldurchmesser zu senken.

Die DE 102006020586 A1 beschreibt ein Verfahren zum Wickeln von Wattewickeln, bei der mittels einer Drehzahl-Steuervorrichtung für den Antrieb der Wickelwalzen die jeweils gewickelte Wattenlänge ermittelt wird, und einem abnehmenden Wickeldruck zugeordnet wird. Mit zunehmendem Wickeldurchmesser nimmt der Wickeldruck stufenweise ab.

Die EP 0140168 A2 beschreibt eine Wickelmaschine mit einem variierenden Wickeldruck, die über den zunehmenden Wickeldurchmesser eine gleichbleibende Anpresskraft aufbaut.

Die CH 283013 geht von der Erkenntnis aus, dass mit Zunahme der Dicke des Wickels der Auflagedruck abnimmt. Durch eine kontinuierliche Vergrößerung der Belastung der Wickelhülse und Wickelwalze wird der abnehmende Wickeldruck selbsttätig ausgeglichen.

Es ist Aufgabe der Erfindung eine Wickelmaschine zu schaffen, mit der ein qualitativ hochwertiger Wickel erzeugt werden kann. Weiterhin ist es Aufgabe der Erfindung, ein zugehöriges Verfahren zum Wickeln von Faserbändern zu schaffen.

Die Erfindung löst die gestellte Aufgabe durch die Lehre nach Anspruch 1 und 7; weitere vorteilhafte Ausgestaltungsmerkmale der Erfindung sind durch die Unteransprüche gekennzeichnet.

Gemäß der technischen Lehre nach Anspruch 1 umfasst die Wickelmaschine zum Wickeln von Faserbändern aus Watte eine Wickeleinheit, auf oder in der ein Wickel gebildet wird, wobei die Wickelmaschine eine Vorrichtung zum Erzeugen einer Wickelkraft auf den Wattewickel aufweist.

Die Erfindung ist dadurch gekennzeichnet, dass die Wickelmaschine mindestens einen Sensor zur Ermittlung des Ist-Durchmesser des Wattewickels während des Wickelvorganges aufweist, und dass die Wickelkraft in Abhängigkeit von entstehenden Blasen variierbar ist.

Im Gegensatz zum Stand der Technik nimmt die Wickelkraft mit zunehmender Wickellänge nicht ab, sondern zumindest zu Beginn des Wickelvorganges kontinuierlich zu. Auf diese Weise verringert sich die Flächenpressung zwischen dem Wattewickel und den Wickelwalzen aufgrund der zunehmenden Kontaktfläche des größer werdenden Wickels nicht so stark, wie bei einer abfallenden Kurve. Einem verstärkten Auftreten des Walkens auf den Wickelwalzen kann durch die Steilheit der Kurven entgegen gewirkt werden. Dadurch werden die inneren Lagen so weit gefestigt, dass nur noch ein geringes Walken auftritt. Ein weiterer Unterschied ist das kontinuierliche Ansteigen der Wickelkraft auf einen Maximalwert. Im Stand der Technik ist das Ansteigen bzw. Abfallen der Wickelkraft in Stufen bekannt, was sich negativ auf die Haarigkeit des abzurollenden Wickels auswirkt, da sich mit jeder neuen Stufe der Wattewickel im Abrollverhalten plötzlich bzw. schlagartig ändern kann, was sich in der Kämmmaschine negativ bemerkbar macht.

In vorteilhafter Ausführungsform ist die Wickelkraft über die Wickellänge mittels einer Steuerung einstellbar. Dazu weist die Wickelmaschine neben der Steuerung eine Datenbank auf, in der für verschiedene Fasermaterialien die optimalen Daten für die Wickelkurve für jede Fasermischung hinterlegt sind.

Die Wickelkurve lässt sich aber auch über beliebig festlegbare Einstellpunkte an der Steuerung der Wickelmaschine erzeugen. Es können z.B. zu Beginn der Wickelbildung, wo eine starke Veränderung der Wickelkraft sinnvoll ist, die Einstellpunkte in kurzen Abständen festgelegt werden. Zum Ende der Wickelbildung, bei dem eine konstant hohe Wickelkraft sinnvoll sein kann, können die Abstände zwischen den Einstellpunkten vergrößert werden. Aufgrund dieser flexiblen Festlegung der Einstellpunkte über die Wickellänge sind die Wickelkurven beliebig modellierbar, wodurch sich die Wickelmaschine dem Prozess, den Produktionsbedingungen und den vorgelegten Fasern beliebig anpassen kann.

Im Sinne der Erfindung wird ein kontinuierliches Zunehmen der Wickelkraft als zumindest direkte, also gerade oder gebogene Verbindung zwischen zwei Einstellpunkten angesehen. Hiermit unterscheidet sich die Erfindung vom Stand der Technik, bei dem stufenweise die Einstellpunkte angefahren werden, mit dem Nachteil, dass ein steiler Anstieg der Wickelkraft nur in großen Sprüngen möglich ist. In einem weiteren Schritt kann eine effiziente Steuerung eine kontinuierliche Kurve durch alle Einstellpunkte interpolieren, so dass die Wickelkurve keine Knickpunkte mehr aufweist, was sich auf die Haarigkeit und das Abrollverhalten des Wickels in der Kämmmaschine sehr positiv auswirkt.

Das erfindungsgemäße Verfahren zum Wickeln von Faserbändern zeichnet sich dadurch aus, dass die Wickelkraft über die Wickellänge entlang einer variierenden Wickelkurve einstellbar ist, wodurch die Wickelkraft zumindest zu Beginn des Wickelvorganges kontinuierlich zunimmt, und dass die Wickelkraft in Abhängigkeit von entstehenden Blasen beim Wickeln variierbar ist.

In Abhängigkeit der Faserqualität, beispielsweise der Faserfeinheit, und/oder in Abhängigkeit der Feuchtigkeit der zu verarbeitenden Fasern kann sowohl die Steilheit der Wickelkurve, wie auch die Lage bzw. der Verlauf der Wickelkurve, beispielsweise bis hin zu 20 kN Wickelkraft variiert werden. Da mit steigender Wickelgeschwindigkeit die Blasenbildung zunehmen kann, kann diesem Effekt durch einen steileren Anstieg und einer Erhöhung des Wickeldruckes entgegen gewirkt werden.

Um vollautomatisch während des laufenden Betriebes eine mögliche Blasenbildung zu vermeiden, wird durch einen Sensor der Ist-Durchmesser des Wattewickels ermittelt. Durch einen Vergleich mit dem Soll-Durchmesser stellt die Steuerung fest, ob großflächige oder lokal kleinere Blasen durch mitgeschleppte Luft entstanden sind. Die Steuerung regelt die Wickelkraft, bis die Abweichung des Durchmessers innerhalb eines Toleranzfeldes liegt, das beispielsweise bei 1 mm Durchmesserunterschied liegen kann. Der Soll-Durchmesser des Wattenwickels kann durch einen Sensor ermittelt werden, der die Anzahl der Umdrehungen des Wattenwickels an die Steuerung übermittelt. Durch die voreingestellte Faserqualität und die Dicke des Watten- bzw. Faserbandes ermittelt die Steuerung den Soll-Durchmesser des Wattenwickels zu jedem Zeitpunkt. In Abhängigkeit der zu verarbeitenden Fasern verarbeitet die Steuerung auch Korrekturwerte für das Aufspringverhalten des Wattewickels, die Verformung des Wickels während des Aufwickelns und weitere materialabhängige Parameter.

Weitere vorteilhafte Ausführungsformen sind durch die Unteransprüche gekennzeichnet.

Unter Faserbänder werden im Sinne der Erfindung allgemein Watte, beispielsweise aus Baumwolle, Fasern, Vlies oder Flor bezeichnet, die in einer Spinnerei zum Zwischenlagern, Transport oder Weiterverarbeitung aufwickelbar sind. Die Faserbänder oder Streckenbänder werden im Bereich der Tischkalander bzw. Streckwerke im Einlaufbereich zu einem Watteband dubliert.

Die Erfindung wird nachfolgend anhand eines Ausführungsbeispieles näher erläutert. Es zeigt:
- Figur 1:: eine schematische Darstellung einer Wickelmaschine;
- Figur 2:: eine weitere Darstellung der erfindungsgemäßen Wickelmaschine;
- Figur 3:: eine Darstellung der Wickelkraft über die Wickellänge.

In Figur 1 ist eine Wickelmaschine 1 dargestellt, wie sie beispielsweise in der Kämmereivorbereitung in der Textilindustrie verwendet wird. Mehrere Faserbänder 3, die aus natürlichen oder synthetischen Fasern bestehen können, werden über Kannen der Wickelmaschine 1 zugeführt und in einem nicht dargestellten Streckwerk verstreckt. Die Faserbänder 3 werden weiter über einen Einlaufbereich 2 zu mehreren Druckwalzen 4a - 4c geleitet, die die Faserbänder 3 in den Einzugsbereich zwischen zwei Wickelwalzen 5a, 5b und einer Wickelhülse 6 zur Herstellung eines Wattewickels leiten. Im oder am Einlaufbereich 2 kann ein Vorverdichter 8 angeordnet sein, der das Faserband 3 vergleichmäßigt. Nicht dargestellt sind die im Einlaufbereich 2 angeordneten Tischkalander, das vor dem Tischkalander angeordnete Streckwerk sowie das vor der Wickelmaschine 1 angeordnete Gatter. Alternativ kann der Wattewickel auch innerhalb eines endlos umlaufenden Bandes oder zwischen einem oder zwei Wickelwalzen und einem umlaufenden Band hergestellt werden. Weiterhin kann in der Wickelmaschine ein Sensor L1 angeordnet sein, der den Durchmesser des Wattewickels 15 während des Wickelvorganges bestimmt. Der Sensor N1 kann die Anzahl der Umdrehungen des Wattewickels 15 bestimmen.

In der Figur 2 ist ein Wattewickel 15' bereits auf einer Transportvorrichtung 20 abgelegt worden. Zur Vorbereitung wurde das Faserband 3 zwischen den Druckwalzen 4b und 4c abgerissen, indem die Wickelwalzen 5a und 5b weiter drehen und beispielsweise die Druckwalzen 4b und 4c sehr schnell angehalten werden. Alternativ ist ein Abreißen des Faserbandes 3 auch zwischen den Druckwalzen 4c und der Wickelwalze 5a möglich. Weiter ist hier einer von zwei Schlitten 10 zu erkennen, die entlang einer beidseitig an dem Maschinengehäuse angeordneten Führung 12 schräg verfahrbar sind. Der bzw. die Schlitten 10 werden mittels mindestens eines Zylinders 13, beispielsweise eines Pneumatikzylinders, entlang der Führung 12 verfahren. Jeder Schlitten 10 weist einen eigenen Wickelteller 9 auf, die aufeinander zu oder voneinander weg verfahrbar sind und dabei die Wickelhülse 6 klemmend halten können. Zu Beginn des Wickelvorganges wird eine neue Wickelhülse 6 seitlich durch die Öffnung 11 in den Zwickel zwischen die Wickelwalzen 5a, 5b gelegt. Alternativ kann die Wickelhülse 6 auch durch eine andere Maschinenöffnung in den Zwickel zwischen die Wickelwalzen 5a, 5b gelegt werden. Die Wickelteller 9 verfahren mit dem Schlitten 10 nach schräg unten in Arbeitsposition und klemmen die Wickelhülse 6 ein. Neues Faserband 3 wird über die Druckwalzen 4a, 4b, 4c in den Zwickel zwischen die Wickelwalzen 5a, 5b und der Wickelhülse 6 eingeführt, so dass - nachdem die Wickelhülse 6 von den Wickeltellern 9 geklemmt wurde, der Wickelvorgang durch Drehen der Wickelwalzen 5a, 5b starten kann, was den Beginn der Wickelposition darstellt, die sich mit zunehmendem Außendurchmesser des zu bildenden Wattewickels 15 entgegen der Zugrichtung Z verlagert. Während des Wickelvorganges zieht der Zylinder 13 den bzw. die Schlitten 10 entlang der Führung 12 in Zugrichtung Z, um so einen statischen oder einen entsprechend der zu erreichenden Wickelqualität dynamischen Wickeldruck aufzubauen. Dabei wird der Wattewickel 15, dessen Wickelhülse 6 durch die Wickelteller 9 geklemmt wird, gegen die Wickelwalzen 5a, 5b gezogen. Alternativ kann der Wattewickel auch ausschließlich durch ein Band oder ein Band mit einer Walze gebildet werden.

Nach einer vorgegebenen Länge von beispielsweise 300 bis 400 m werden die Faserbänder 3 im Bereich der Druckwalzen 4a, 4b, 4c bzw. der Wickelwalze 5a abgerissen und der fertige Wattewickel 15 an eine Transportvorrichtung 20 übergeben.

In Figur 3 ist der Wickeldruck bzw. die Wickelkraft über die Wickellänge dargestellt.

Auf der Abszisse ist die Wickellänge des Wattewickels in Metern aufgetragen und auf der Ordinate die Wickelkraft in Kilo-Newton. Da der Wickeldruck durch mindestens einen, vorzugsweise zwei seitlich angeordnete Zylinder 13 aufgebracht wird, wird in eine Steuerung die Wickelkraft in einen Wickeldruck umgerechnet. Beispielsweise kann einer Wickelkraft von 12 kN ein Wickeldruck von 6 bar zugeordnet werden, der über zwei Pneumatikzylinder aufgebracht wird. Mittels Pneumatikzylinder kann die Wickelmaschine einen Druck von 16 kN aufbringen, was einem System- oder Wickeldruck von zweimal 8 bar entspricht. In einer anderen konstruktiven Ausführung mit hydraulischen Zylindern 13 kann je nach Materialqualität eine Wickelkraft von 20 kN aufgebracht werden, was einem System- oder Wickeldruck von 10 bar bei zwei Zylindern 13 gleicher Größe entspricht.

Im Unterschied zum Stand der Technik nimmt die Wickelkraft mit zunehmender Wickellänge nicht ab, sondern kontinuierlich zu. Ein weiterer Unterschied ist das kontinuierliche Ansteigen der Wickelkraft auf einen Maximalwert. Im Stand der Technik ist das Ansteigen bzw. Abfallen der Wickelkraft in Stufen bekannt, was sich negativ auf die Haarigkeit des abzurollenden Wickels auswirkt, da sich mit jeder neuen Stufe der Wattewickel im Abrollverhalten plötzlich bzw. schlagartig ändern kann, was sich in der Kämmmaschine negativ bemerkbar macht. Erfindungsgemäß steigt der Wickeldruck von einem geringen Wert im Wickelinneren (beispielsweise bei einer Wickellänge von 0 bis 50 m) zu einem Maximalwert an. Auf diese Weise verringert sich die Flächenpressung zwischen dem Wattewickel 15 und den Wickelwalzen 5a, 5b aufgrund der zunehmenden Kontaktfläche des größer werdenden Wickels nicht so stark, wie bei einer abfallenden Kurve. Einem verstärkten Auftreten des Walkens auf den Wickelwalzen 5a, 5b kann durch die Steilheit der Kurven entgegen gewirkt werden. Dadurch werden die inneren Lagen so weit gefestigt, dass nur noch ein geringes Walken auftritt.

Die obere Kurve in Figur 3 zeigt den Verlauf der Wickelkraft, wie er standardmäßig bei normaler Baumwolle, beispielsweise Matto Grosso, eingestellt werden kann. Die Wickelkraft beginnt beim Anwickeln, also bei einer Wickellänge von 0 m mit etwa 3,6 kN und steigt bis zur Wickellänge von etwa 50 m auf den Maximalwert von 12 kN. Mit dieser Kraft wird der Wattewickel bis auf die Endlänge von 400 m beaufschlagt, das heißt, dass über die restliche Wickellänge von etwa 350 m mit einer kontinuierlich gleichbleibenden Wickelkraft gewickelt wird. Mit dieser oberen Kurve sind in diesem Beispiel 9 Referenzpunkte ◆ vorgegeben, die in der Maschinensteuerung hinterlegt werden können, wodurch sich von einem zum nächsten Referenzpunkt die Wickelkraft kontinuierlich erhöht, und nicht sprunghaft, wie im Stand der Technik.

Die untere Wickelkurve weist 10 Referenzpunkte □ auf, die in der Steuerung der Wickelmaschine hinterlegt sind, wodurch sich von einem zum nächsten Referenzpunkt die Wickelkraft kontinuierlich erhöht. Auch hier startet der Wickeldruck bei 0 m Wickellänge mit etwa 3,6 kN und erhöht sich kontinuierlich bis zu einer Wickellänge von 300 m auf 12 kN. Die restlichen 100 m Wickellänge bis auf 400 m Wickellänge wird wieder mit einer gleichbleibenden Wickelkraft von 12 kN gewickelt.

In Abhängigkeit der Faserfeinheit, beispielsweise im Bereich von 55 bis 80 ktex, und/oder in Abhängigkeit der Feuchtigkeit der zu verarbeitenden Fasern kann sowohl die Steilheit der Wickelkurve, wie auch die Lage bzw. der Verlauf der Wickelkurve, beispielsweise bis hin zu 20 kN Wickelkraft variiert werden. Da mit steigender Wickelgeschwindigkeit die Blasenbildung zunehmen kann, kann diesem Effekt durch einen steileren Anstieg und einer Erhöhung des Wickeldruckes entgegen gewirkt werden.

Weitere Gründe, den Verlauf der Wickelkurve zu variieren, können durch die Materialvorlage an der Wickelmaschine, beispielsweise durch die Doublierung oder Parallelität der Vorlage der Faserbänder 3 oder durch den eingestellten Gesamtverzug vor den Wickelwalzen 5a, 5b, begründet sein.

Damit lassen sich in Abhängigkeit der zu verarbeitenden Fasern und der betrieblichen Gegebenheiten qualitativ hochwertige Wickel erzeugen, die sich durch eine geringe Haarigkeit, gutes Abrollverhalten und einer gleichmäßigen Härteverteilung über die Breite des Wattewickels auszeichnen.

Die Festlegung der Wickelkurve, also der Wickelkraft über die Wickellänge, kann in Abhängigkeit der Faserqualität in der Steuerung der Wickelmaschine voreingestellt hinterlegt sein. Die Wickelkurve lässt sich aber auch über beliebig festlegbare Einstellpunkte ◆, □ an der Steuerung der Wickelmaschine erzeugen. Es können z.B. zu Beginn der Wickelbildung, wo eine starke Veränderung der Wickelkraft sinnvoll ist, die Einstellpunkte in kurzen Abständen festgelegt werden. Zum Ende der Wickelbildung, bei dem eine konstant hohe Wickelkraft sinnvoll sein kann, können die Abstände zwischen den Einstellpunkten vergrößert werden. Aufgrund dieser flexiblen Festlegung der Einstellpunkte über die Wickellänge sind die Druckkurven beliebig modellierbar, wodurch sich die Wickelmaschine dem Prozess, den Produktionsbedingungen und den vorgelegten Fasern beliebig anpassen kann.

Denkbar ist ebenfalls, die Wickelkraft zum letzten Ende des Wickelvorganges noch einmal zurückzunehmen, also zu reduzieren, um die Dicke der äußeren Lagen zu vergrößern.

Die Einstellung der Druckkurve erfolgt aufwandsarm über das Display der Maschinensteuerung der Wickelmaschine. Die festgelegten Einstellpunkte werden linear verbunden, so dass keine Sprünge im Kurvenverlauf auftreten. Hierzu interpoliert die Steuerung die Zunahme der Wickelkraft über die eingestellte Wickellänge zum nächsten Einstellpunkt. Zwischen den linearen Bereichen der Einstellpunkte weist die Wickelkurve also lediglich leichte Knicke in der Kurve auf, die je nach Steuerung auch in eine einzige kontinuierliche Kurve interpoliert werden kann und damit weder Sprünge noch Knickstellen aufweist.

Durch die variable Einstellbarkeit der Wickelkraft kann die Blasenbildung verringert werden, wodurch die Wickelgeschwindigkeit und die Qualität des Wattewickels erhöht wird. Auch der nachfolgende Kämmprozess wird dadurch positiv beeinflusst, da sich die Kämmlingsmenge reduziert und damit der Wechsel der Wattewickel reduziert.

Bezugnehmend auf Figur 1 kann zur automatischen Reduzierung der Blasenbildung ein Lasersensor L1 innerhalb der Wickelmaschine 1 angeordnet sein, mit dem der Ist-Durchmesser des Wattewickels 15 während des Wickelvorganges gemessen werden kann. In der Darstellung ist nur ein Sensor L1 gezeigt. Um Abweichungen des Durchmessers über die Wickelbreite zu erfassen, können bevorzugt mehrere Sensoren L1 über die Breite angeordnet werden, oder ein Sensor L1 ist über die Breite des Wattewickels 15 verfahrbar angeordnet. Alternativ kann der Sensor L1 auch so ausgebildet sein, dass er die nahezu vollständige Breite des Wattewickels 15 erfassen kann. Der oder die Sensoren L1 können ortsfest am Gehäuse der Wickelmaschine angeordnet sein, oder an dem Schlitten 10 bzw. mit diesem zusammen verfahrbar angeordnet sein. In der Steuerung der Maschine wird die Qualität der zu verarbeitenden Fasern eingegeben, so dass über die Einstellung der vorgelagerten Streckwerke und der Tischkalander im Einlaufbereich 2 die Dicke des Watten- bzw. Faserbandes 3 feststeht. Über den Sensor N1, der als induktiver Näherungsschalter ausgebildet sein kann, kann die Anzahl der Umdrehungen des Wattewickels 15 ermittelt werden. Damit wird der momentane Soll-Durchmesser als Führungsgröße des Wattewickels 15 aus der Anzahl der Lagen und der Dicke des Watten- bzw. Faserbandes 3 bestimmt und in der Steuerung mit dem Ist-Durchmesser verglichen. Ist der Ist-Durchmesser als Regelabweichung im Millimeterbereich größer als der Soll-Durchmesser, kann sich beim Wickeln beispielsweise eine Blase gebildet haben. Die Steuerung variiert daraufhin den Druck in den Zylindern 13, wodurch die Wickelkraft sinken oder steigen kann. Alternativ oder ergänzend können als Stellglieder die Antriebe der Wickelwalzen 5a, 5b gesteuert werden, so dass die Wickelgeschwindigkeit reduziert wird, bis der Soll-Durchmesser mit dem Ist-Durchmesser des Wattewickels 15 wieder in einem vorgegebenen Toleranzfeld liegt. Die entstehenden Blasen beim Wickeln können aufgrund von mitgeschleppter Luft lokal auftreten, wodurch eine oder mehrere voneinander getrennte Blasen zwischen der äußeren Lage des Watten- bzw. Faserbandes 3 und dem Wattenwickel 15 entstehen. Wird dann mit gleicher Wickelkraft und ggf. mit gleicher Geschwindigkeit weitergefahren, kann daraus eine großflächige Blase entstehen, die das gebildete Watten- bzw. Faserband 3 in unregelmäßige Streifen zerteilt, da die Luft entweichen möchte, wodurch aufgrund von Spannungen durch die gesammelte Luft Lücken, Verwerfungen, Fehlstellen und Unregelmäßigkeiten entstehen, die sich beim Kämmen negativ auswirken können. Durch die Luftblasen kann sich lokal der Durchmesser des Wattewickels 15 um mehrere Millimeter vergrößern. Die mitgeschleppte Luft kann das Watte- bzw. Faserband 3 bis zu 10 mm vom Wattewickel 15 abheben lassen, was über den oder die Lasersensoren L1 deutlich zu ermitteln ist. Die Steuerung der Wickelmaschine ist mit einem Toleranzfeld versehen, .so dass Abweichungen beispielsweise im Bereich bis zu 1 Millimeter sich nicht auf die Wickelkraft und die Wickelgeschwindigkeit auswirken, da kleine Luftblasen sich auch wieder auflösen können.

### Bezugszeichen

- 1: Wickelmaschine
- 2: Einlaufbereich
- 3: Faserband
- 4a - 4c: Druckwalzen
- 5a, 5b: Wickelwalze
- 6: Wickelhülse
- 7: Materialflussrichtung
- 8: Vorverdichter
- 9: Wickelteller
- 10: Schlitten
- 11: Öffnung
- 12: Führung
- 13: Zylinder
- 15: Wattewickel
- 20: Transportvorrichtung

- Z: Zugrichtung
- L1: Sensor
- N1: Sensor
- ◆, □: Einstellpunkt

## Patentansprüche

1. Wickelmaschine zum Wickeln von Faserbändern aus Watte, mit einer Wickeleinheit, auf oder in der ein Wickel gebildet wird, wobei die Wickelmaschine eine Vorrichtung zum Erzeugen einer Wickelkraft auf den Wattewickel aufweist, wobei die Vorrichtung geeignet ist, die Wickelkraft über die Wickellänge entlang einer variierenden Wickelkurve einzustellen und zumindest zu Beginn des Wickelvorganges kontinuierlich zunehmen zu lassen, **dadurch gekennzeichnet, dass** die Wickelmaschine mindestens einen Sensor (L1) zur Ermittlung des Ist-Durchmesser des Wattewickels (15) während des Wickelvorganges aufweist, und dass die Wickelkraft durch die Vorrichtung in Abhängigkeit von entstehenden Blasen variierbar ist.

2. Wickelmaschine nach Anspruch 1, **dadurch gekennzeichnet, dass** die Wickelkraft über die Wickellänge mittels einer Steuerung einstellbar ist.

3. Wickelmaschine nach Anspruch 2, **dadurch gekennzeichnet, dass** in die Steuerung Einstellpunkte einer Wickelkurve eingebbar sind, wodurch die Wickelkraft zumindest zwischen den Einstellpunkten kontinuierlich verläuft.

4. Wickelmaschine nach Anspruch 1, **dadurch gekennzeichnet, dass** die Wickeleinheit zumindest zwei Wickelwalzen (5a, 5b) umfasst.

5. Wickelmaschine nach Anspruch 1, **dadurch gekennzeichnet, dass** die Vorrichtung zum Erzeugen der Wickelkraft mindestens einen Zylinder (13) umfasst, der die Wickelkraft erzeugt.

6. Wickelmaschine nach Anspruch 1, **dadurch gekennzeichnet, dass** die Wickelmaschine einen Sensor (N1) aufweist, der die Anzahl der Umdrehungen des Wattewickels (15) ermittelt.

7. Verfahren zum Wickeln von Faserbändern aus Watte, mit einer Wickeleinheit, auf oder in der ein Wickel gebildet wird, wobei die Wickelmaschine mittels einer Vorrichtung eine Wickelkraft auf den Wattewickel erzeugt, wobei die Wickelkraft über die Wickellänge entlang einer variierenden Wickelkurve einstellbar ist, wobei die Wickelkraft zumindest zu Beginn des Wickelvorganges kontinuierlich zunimmt, **dadurch gekennzeichnet, dass** der Ist-Durchmesser des Wattewickels (15) während des Wickelvorgangs durch mindestens einen Sensor (L1) ermittelt wird und dass die Wickelkraft in Abhängigkeit von entstehenden Blasen beim Wickeln variierbar ist.

8. Verfahren nach Anspruch 7, **dadurch gekennzeichnet, dass** die Wickelkraft mit Beginn des Wickelvorganges mindestens 10 % der maximalen Wickelkraft beträgt.

9. Verfahren nach Anspruch 7, **dadurch gekennzeichnet, dass** die Wickelkraft bis zu einer Wickellänge von 50 m ein Maximum erreicht hat.

10. Verfahren nach Anspruch 7, **dadurch gekennzeichnet, dass** die Wickelkraft über die gesamte Wickellänge auf ein Maximum ansteigt.

11. Verfahren nach einem der Ansprüche 7 bis 10, **dadurch gekennzeichnet, dass** die Wickelkurve durch Einstellpunkte bestimmbar ist, zwischen denen der Wickeldruck kontinuierlich verläuft.

12. Verfahren nach Anspruch 11, **dadurch gekennzeichnet, dass** die Wickelkurve zwischen den Einstellpunkten kontinuierlich ansteigt.

13. Verfahren nach Anspruch 11, **dadurch gekennzeichnet, dass** die Wickelkurve von einem Minimalwert bis zu einem Maximum kontinuierlich ansteigt.

14. Verfahren nach einem der Ansprüche 7 bis 13, **dadurch gekennzeichnet, dass** Blasen mittels des mindenstens einen Sensors (L1) bestimmbar sind, wobei in Abhängigkeit der Blasengröße die Wickelkurve steiler oder flacher verlaufen kann.

15. Verfahren nach Anspruch 14, **dadurch gekennzeichnet, dass** der Ist-Durchmesser des Wattewickels (15) während des Wickelvorganges durch den Sensor (L1) ermittelt und an eine Steuerung geleitet wird.

16. Verfahren nach einem der Ansprüche 7 bis 15, **dadurch gekennzeichnet, dass** die Anzahl der Umdrehungen des Wattewickels (15) durch einen Sensor (N1) ermittelt und an eine Steuerung geleitet wird.

17. Verfahren nach Anspruch 15, **dadurch gekennzeichnet, dass** bei einer Abweichung des Ist-Durchmessers des Wattewickels (15) vom Soll-Durchmesser die Steuerung den Wickeldruck verändert.

18. Verfahren nach einem der Ansprüche 7 bis 17, **dadurch gekennzeichnet, dass** die Wickelkraft in Abhängigkeit der zu verarbeitenden Faserqualität und Umgebungsparameter variierbar ist.

## Claims

1. A winding machine for winding fibre bands of lap, with a winding unit, on which or in which a wound lap is formed, wherein the winding machine includes a device for generating a winding force onto the lap roll, wherein the device is adapted to adjust the winding force over the winding length along a varying winding curve and having it continuously increase, at least in the beginning of the winding procedure, **characterized in that** the winding machine includes at least one sensor (L1) for determining the actual diameter of the lap roll (15) during the winding procedure, and **in that** the winding force is variable by the device depending on emerging bubbles.

2. The winding machine according to claim 1, **characterized in that** the winding force over the winding length is adjustable by means of a control.

3. The winding machine according to claim 2, **characterized in that** adjusting points of a winding curve may be input into the control, whereby the winding force is continuous, at least between the adjusting points.

4. The winding machine according to claim 1, **characterized in that** the winding unit comprises at least two winding rolls (5a, 5b).

5. The winding machine according to claim 1, **characterized in that** the device for generating the winding force comprises at least one cylinder (13), which generates the winding force.

6. The winding machine according to claim 1, **characterized in that** the winding machine includes a sensor (N1), which determines the number of revolutions of the lap roll (15).

7. A method for winding fibre bands of lap, with a winding unit, on which or in which a wound lap is formed, wherein the winding machine includes a device for generating a winding force onto the lap roll, wherein the winding force is adjustable over the winding length along a varying winding curve, and wherein the winding force continuously increases, at least in the beginning of the winding procedure, **characterized in that** the actual diameter of the lap roll (15) during the winding procedure is detected by at least one sensor (L1), and **in that** the winding force is variable depending on bubbles emerging during winding.

8. The method according to claim 7, **characterized in that**, at the beginning of the winding procedure, the winding force amounts to at least 10 % of the maximum winding force.

9. The method according to claim 7, **characterized in that** the winding force has reached a maximum at a winding length of 50 m.

10. The method according to claim 7, **characterized in that** the winding force increases to a maximum over the entire winding length.

11. The method according to any of the claims 7 to 10, **characterized in that** the winding curve is determinable by means of adjusting points, between which the winding force is continuous.

12. The method according to claim 11, **characterized in that** the winding curve continuously increases between the adjusting points.

13. The method according to claim 11, **characterized in that** the winding curve continuously increases from a minimum to a maximum value.

14. The method according to any of the claims 7 to 13, **characterized in that** bubbles are determinable by means of the at least one sensor (L1), wherein, depending on the size of the bubbles, the winding curve may be steeper or flatter.

15. The method according to claim 14, **characterised in that** the actual diameter of the lap roll (15) during the winding procedure is detected by a sensor (L1) and directed to a control.

16. The method according to any of the claims 7 to 15, **characterized in that** the number of revolutions of the lap roll (15) is detected by a sensor (N1) and directed to a control.

17. The method according to claim15, **characterized in that** in the event of the actual diameter of the lap roll (15) deviating from the nominal diameter the control changes the winding pressure.

18. The method according to any of the claims 7 to 17, **characterized in that** the winding force is variable depending on the fibre quality to be processed and the ambient parameters.

## Revendications

1. Enrouleur pour enrouler des rubans de fibres en nappe, avec une unité d'enroulement, sur ou dans laquelle un rouleau de nappe est formé, dans lequel l'enrouleur comprend un dispositif pour générer une force d'enroulement sur le rouleau de nappe, dans lequel le dispositif est adapté à ajuster la force d'enroulement sur la longueur d'enroulement le long d'une courbe d'enroulement variante et à la faire augmenter continuellement au moins en début de l'opération d'enroulement, **caractérisé en ce que** l'enrouleur comprend au moins un capteur (L1) pour la détection du diamètre effectif du rouleau de nappe (15) pendant l'opération d'enroulement, et **en ce que** la force d'enroulement est variable par l'intermédiaire du dispositif en fonction de bulles, qui se forment.

2. Enrouleur selon la revendication 1, **caractérisé en ce que** la force d'enroulement est ajustable sur la longueur d'enroulement au moyen d'un contrôle.

3. Enrouleur selon la revendication 2, **caractérisé en ce que** des points d'ajustage d'une courbe d'enroulement peuvent être saisis dans un contrôle, moyennant quoi la force d'enroulement est continuelle au moins entre les points d'ajustage.

4. Enrouleur selon la revendication 1, **caractérisé en ce que** l'unité d'enroulement comporte au moins deux rouleaux-enrouleurs (5a, 5b).

5. Enrouleur selon la revendication 1, **caractérisé en ce que** le dispositif pour générer la force d'enroulement comporte au moins un cylindre (13), lequel produit la force d'enroulement.

6. Enrouleur selon la revendication 1, **caractérisé en ce que** l'enrouleur comprend un capteur (N1), lequel détecte le nombre de tours du rouleau de nappe (15).

7. Méthode pour enrouler des rubans de fibres en nappe, avec une unité d'enroulement, sur ou dans laquelle un rouleau de nappe est formé, dans laquelle l'enrouleur par l'intermédiaire d'un dispositif génère une force d'enroulement sur le rouleau de nappe, dans laquelle la force d'enroulement est ajustée sur la longueur d'enroulement le long d'une courbe d'enroulement variante, dans laquelle la force d'enroulement augmente continuellement au moins en début de l'opération d'enroulement, **caractérisée en ce que** le diamètre effectif du rouleau de nappe (15) est détecté pendant l'opération d'enroulement par au moins un capteur (L1), et **en ce que** la force d'enroulement est variable en fonction de bulles, qui se forment.

8. Méthode selon la revendication 7, **caractérisée en ce que** la force d'enroulement en début de l'opération d'enroulement s'élève au moins à 10 % de la force d'enroulement maximale.

9. Méthode selon la revendication 7, **caractérisée en ce que** la force d'enroulement a atteint un maximum jusqu'à une longueur d'enroulement de 50 m.

10. Méthode selon la revendication 7, **caractérisée en ce que** la force d'enroulement augmente à un maximum sur toute la longueur d'enroulement.

11. Méthode selon l'une des revendications 7 à 10, **caractérisée en ce que** la courbe d'enroulement est déterminable par des points d'ajustage, entre lesquels la force d'enroulement est continuelle.

12. Méthode selon la revendication 11, **caractérisée en ce que** la courbe d'enroulement augmente continuellement entre les points d'ajustage.

13. Méthode selon la revendication 11, **caractérisée en ce que** la courbe d'enroulement augmente continuellement d'une valeur minimale jusqu'à une valeur maximale.

14. Méthode selon l'une des revendications 7 à 13, **caractérisée en ce que** des bulles sont déterminables au moyen dudit au moins un capteur (L1), dans laquelle en fonction de la dimension de bulles la courbe d'enroulement peut être plus raide ou plus plate.

15. Méthode selon la revendication 14, **caractérisée en ce que** le diamètre effectif du rouleau de nappe (15) est détecté pendant l'opération d'enroulement par le capteur (L1) et acheminé à un contrôle.

16. Méthode selon l'une des revendications 7 à 15, **caractérisée en ce que** le nombre de tours du rouleau de nappe (15) est détecté par un capteur (N1) et acheminé à un contrôle.

17. Méthode selon la revendication 15, **caractérisée en ce que** lors d'une déviation du diamètre effectif du rouleau de nappe (15) du diamètre nominal, le contrôle modifie la force d'enroulement.

18. Méthode selon l'une des revendications 7 à 17, **caractérisée en ce que** la force d'enroulement est variable en fonction de la qualité de fibres et de la température ambiante.
